# EUROPÄISCHE PATENTSCHRIFT

(11) **EP 3 224 838 B1**
(45) Veröffentlichungstag und Bekanntmachung des Hinweises auf die Patenterteilung: **19.05.2021**
(21) Anmeldenummer: 15804066.7
(22) Anmeldetag: 26.11.2015
(51) Int. Cl.: H01B 11/20

(54) **KABEL MIT VERSEILTEN ADERPAAREN**
CABLE COMPRISING BRAIDED PAIRS OF STRANDS
CÂBLES À PAIRES DE FILS TORSADÉS

(30) Priorität: 28.11.2014 DE 202014009498 U
(43) Veröffentlichungstag der Anmeldung: 04.10.2017
(73) Patentinhaber: Rosenberger Hochfrequenztechnik GmbH & Co. KG, 83413 Fridolfing (DE)
(72) Erfinder: KUNZ, Stephan, 83308 Trostberg (DE); ARMBRECHT, Gunnar, 84453 Mühldorf am Inn (DE); LÖDDING, Thomas, 83278 Traunstein (DE)
(74) Vertreter: Zeitler Volpert Kandlbinder Patentanwälte Partnerschaft mbB
(86) Internationale Anmeldenummer: PCT/EP2015/002384
(87) Internationale Veröffentlichungsnummer: WO 2016/082935

(56) Entgegenhaltungen:
- WO-A1-2013/033950
- WO-A1-2013/033950
- JP-A- 2008 016 400
- US-A1- 2014 216 781
- US-A1- 2014 318 859
- US-B1- 6 452 107

## Beschreibung

Die Erfindung betrifft ein Kabel mit mindestens zwei Aderpaaren, die jeweils zur Übertragung eines differentiellen Datensignals eingerichtet sind. Insbesondere betrifft die Erfindung ein USB-Kabel wie etwa ein USB-3.0-Kabel oder ein USB-3.1-Kabel.

Die Übertragung von USB-Signalen ist für verschiedenste technische Anwendungen erforderlich. Bspw. kann in einem hinteren Teil eines Fahrzeugs eine USB-Buchse zum Einstecken von USB-Endgeräten gewünscht sein, so dass ein USB-Kabel von vorne nach hinten durch das Fahrzeug geführt werden muss. Auch können USB-Buchsen bzw. USB-Anschlüsse an verschiedenen Orten (Büros, öffentliche Einrichtungen, Transportmittel etc.) zum Anschließen von USB-Endgeräten erforderlich sein, wobei zu diesem Zweck USB-Kabel zu verlegen sind.

Herkömmliche USB2-Schnittstellen (bspw. USB 2.0 Schnittstellen) weisen nur ein Signal-Aderpaar (D+ und D-) und ein Aderpaar zur Stromversorgung (GND, VBUS) auf. Die Datenübertragung erfolgt symmetrisch über das Signal-Aderpaar, wobei durch die eine Ader des Signal-Aderpaars das Datensignal ("Signalteil") und durch die andere Ader das dazu jeweils invertierte Datensignal ("Referenzteil") übertragen wird. Ein Kabel zur Übertragung von USB2-Signalen weist zu diesem Zweck als Signalleiterpaar zwei verdrillte und abgeschirmte Adern auf, um Übertragungsstörungen möglichst zu vermeiden. Der Signalempfänger ermittelt die Differenzspannung des über das Signal-Aderpaar differentiell übertragenen Datensignals, so dass auf beide Adern des Signal-Aderpaars in gleichem Umfang einwirkende Störungen eliminiert werden.

Vor einigen Jahren wurde der USB3-Standard eingeführt. USB3-Schnittstellen (bspw. USB3.0 Schnittstellen) weisen neben den oben erläuterten Anschlüssen (D+, D-, GND, VBUS) mindestens zwei zusätzliche Signal-Aderpaare (SSTX+ und SSTX-; SSRX+ und SSRX-) auf. Über jedes dieser beiden Signal-Aderpaare wird ein differentielles Datensignal übertragen. Insgesamt werden hierdurch höhere Datenraten erreicht als mit dem herkömmlichen USB2-Standard.

Ein herkömmliches USB-3.0-Kabel ist in Fig. 1 dargestellt. Gezeigt sind drei jeweils verdrillte Aderpaare (twisted pairs 112, 114, 116), die jeweils zur Übertragung eines differentiellen Datensignals eingerichtet sind. Angrenzend an die verdrillten Aderpaare kann jeweils ein Masseleiter in Form eines Drain Wire 115 vorgesehen sein. Hinzu kommen zwei (nicht verdrillte) Adern 122, 124 zur Stromversorgung. Die einzelnen Aderpaare sind jeweils von einem Folienschirm umgeben, und alle Adern werden von einem gemeinsamen Schirm 130 und einem Schutzmantel 150 umlaufen. Zusätzlich können Füllelemente 140 vorgesehen sein, um ein im Schnitt rundes Kabel sicherzustellen.

Es hat sich herausgestellt, dass bei einer solchen herkömmlichen Aderanordnung je nach Verlauf und Abstand zwischen den Aderpaaren im Kabel ein unterschiedlich starkes Übersprechen zwischen den einzelnen Aderpaaren auftreten kann. Ferner ist ein herkömmliches USB-3.0-Kabel vergleichsweise dick, was eine einfache und raumsparende Montage schwierig macht.

Aus der WO 2013 / 033950 A1 und US 6,452,107 B1 sind jeweils Kabel mit mindestens zwei Aderpaaren zur Übertragung eines differentiellen Datensignals bekannt, wobei die mindestens zwei Aderpaare in Kabellängsrichtung schraubenlinienförmig um ein gemeinsames Verseilungszentrum herum verlaufen.

Die US 2014/318859 A1 offenbart ein Kabel mit einem Kerndraht, einem ersten Paar differentieller Adern und einem zweiten Paar differentieller Adern. Weiter weist das Kabel noch sechs weitere Adern auf, von denen jeweils drei auf gegenüberliegenden Seiten des Kerndrahts angeordnet sind.

Die JP 2008 016400 A beschreibt ein Kabel mit einer zentralen Anordnung und mit vier Paaren differentieller Adern. Die zentrale Anordnung weist vier Adern und einen Abstandhalter auf. Dabei sind die Paare differentieller Adern durch den Abstandhalter getrennt voneinander angeordnet.

In Anbetracht der beschriebenen Probleme ist es die Aufgabe der vorliegenden Erfindung, ein eingangs beschriebenes Kabel kompakter auszugestalten und gleichzeitig einen zufriedenstellenden Schutz gegenüber äußeren Störungen und Störungen durch benachbarte Aderpaare zu gewährleisten.

Diese Aufgabe wird erfindungsgemäß durch ein Kabel gemäß Schutzanspruch 1 gelöst. Vorteilhafte Weiterbildungen der Erfindung sind in den abhängigen Ansprüchen beschrieben.

Bei einem Kabel der o.g. Art ist es erfindungsgemäß vorgesehen, dass zumindest ein weiteres Aderpaar keine eigene Schirmung aufweist, wobei die Adern des weiteren Aderpaars voneinander beabstandet auf einander entgegengesetzten Seiten des Verseilungszentrums angeordnet sind.

Bei dem erfindungsgemäßen Kabel verlaufen die mindestens zwei Aderpaare in Kabellängsrichtung schraubenlinienförmig um ein gemeinsames Verseilungszentrum herum. Mit anderen Worten sind nicht die einzelnen Adern eines Aderpaars jeweils miteinander verdrillt, sondern die Aderpaare sind um ein gemeinsames Verseilungszentrum herum miteinander verseilt. Ferner sind durch die Verseilung der gegenseitige Verlauf der einzelnen Aderpaare und der Abstand zu den jeweils benachbarten Aderpaaren entlang des Kabels jeweils vorherbestimmt, so dass mit einer vorhersagbaren, konstanten Übersprechstärke pro Kabeleinheitslänge gerechnet werden kann. Im Übrigen kann das Kabel aufgrund des geordneten Verlaufs der einzelnen Aderpaare um das Verseilungszentrum herum kompakter und damit auch dünner und raumsparender ausgestaltet werden als herkömmliche Kabel, wodurch der Montageaufwand und die Transportkosten verringert werden können.

Erfindungsgemäß weisen zumindest zwei Aderpaare des Kabels, im Falle eines USB-3-Kabels die beiden Super-Speed-Paare, eine eigene Schirmung auf, aber zumindest ein drittes Aderpaar des Kabels, im Falle eines USB-3-Kabels das High-Speed-Paar D+, D-, weist keine eigene Schirmung auf. Hierbei ist es erfindungsgemäß vorgesehen, dass die Adern des dritten Aderpaars im Kabel weit voneinander beabstandet auf einander entgegengesetzten Seiten des Verseilungszentrums angeordnet sind. Die beiden Adern des dritten Aderpaars sind angrenzend an den alle Aderpaare umlaufenden gemeinsamen Schirm ("Summenschirm") angeordnet, so dass eine maximale Kopplung dieser Adern zu dem geerdeten Summenschirm sichergestellt ist. Es kann von einer "quasi-massebezogenen Übertragung" über das dritte Aderpaar gesprochen werden, bei guter Entkopplung zu der zentral im Kabel verlaufenden stromführenden Ader. Das von den Adern des dritten Aderpaars ausgehende elektrische Feld orientiert sich nämlich jeweils zu dem nahegelegenen Summenschirm hin, nicht jedoch in Richtung der Kabelmitte, in der die stromführende Ader verläuft.

Gegenüber herkömmlichen Kabeln mit vergleichbaren Innenleiter- bzw. Aderquerschnitten wie etwa einem USB-3.x-Kabel, wie es in Fig. 1 dargestellt ist, ist durch die erfindungsgemäße Anordnung der Aderpaare eine Verringerung des Kabeldurchmessers um etwa 20% bis etwa 40%, insbesondere um etwa 30% möglich. So haben herkömmliche USB-3-Kabel mit vergleichbaren Aderquerschnitten etwa einen Kabeldurchmesser zwischen 7 mm und 8 mm. Ein erfindungsgemäßes USB-3-Kabel hat dagegen einen Kabeldurchmesser zwischen 5 und 6 mm, insbesondere etwa 5,5 mm.

Vorzugsweise weist das erfindungsgemäße Kabel genau drei schraubenlinienförmig um das gemeinsame Verseilungszentrum herumverlaufende Aderpaare auf. Wenn das Kabel ein USB 3.x-Kabel ist, stellen die drei Aderpaare die eingangs beschriebenen Leiterpaare SSTX+ und SSTX-; SSRX+ und SSRX-; D+ und D- dar. Alternativ sind auch vier und mehr Aderpaare, die jeweils zur Übertragung eines differentiellen Signals eingerichtet sind, möglich.

Im Hinblick auf eine besonders kompakte Ausgestaltung des Kabels hat es sich als vorteilhaft erwiesen, dass das gemeinsame Verseilungszentrum eine vorzugsweise in der Kabelmitte verlaufende weitere Ader aufweist, insbesondere die stromführende Ader (VBUS) des USB-Kabels. Durch ein entlang der Kabelmitte verlaufendes Verseilungszentrum in Form einer weiteren Ader, die helixartig von den Aderpaaren umlaufen wird, kann ferner auf einfache Weise eine gewünschte Rundheit des Kabels sichergestellt werden, ohne dass zahlreiche Füllelemente erforderlich sind.

Vorzugsweise weist die weitere Ader einen Leiter mit größerer Querschnittsfläche auf als die Leiter der differentiellen Aderpaare. Hierdurch kann zum einen die Fertigung der Verseilung um die weitere Ader herum vereinfacht werden. Bspw. kann die weitere Ader eine umso größere Querschnittsfläche haben, je mehr Aderpaare um sie herum zu verseilen sind. Ferner können höhere Stromstärken bzw. höhere elektrische Leistungen über eine Ader mit größerem Leiterquerschnitt übertragen werden. Die Leiterdurchmesser der einzelnen Adern der Aderpaare sind vorzugsweise weniger als halb so groß wie der Leiterdurchmesser der weiteren Ader.

Im Hinblick auf ggf. erforderliche hohe Stromstärken von 2 A und mehr, die bspw. zum schnellen Laden mobiler Endgeräte über den USB-Port benötigt werden, hat es sich als zweckmäßig erwiesen, dass die Querschnittsfläche des Leiters der weiteren Ader größer ist als 0,5 mm² und kleiner ist als 1,5 mm², insbesondere etwa 0,75 mm² beträgt. Insbesondere bei einem Einsatz des erfindungsgemäßen Kabels im Automobilbereich kann in diesem Fall auf das Verlegen weiterer Stromkabel zusätzlich zu dem USB-Kabel verzichtet werden, da bereits über das erfindungsgemäße Kabel hohe elektrische Leistungen übertragbar sind.

Vorzugsweise weist der Leiter der weiteren Ader zehn oder mehr, insbesondere 15 oder mehr Kupferdrähte mit einem Durchmesser von jeweils weniger als 0,5 mm, insbesondere weniger als 0,25 mm auf. Die Isolierung der weiteren Ader kann aus einem aus HF-technischer Sicht "schlechten" Material, also aus einem Material mit hohem Verlustfaktor bzw. hoher Dämpfung bestehen. Bspw. ist die Isolierung der weiteren Ader eine PVC-Isolierung. Auf diese Weise kann die Ausbreitung von Störungen innerhalb des Kabels, die bspw. zu einer erhöhten Verkopplung der SSTX/SSRX-Aderpaare untereinander führen können, zusätzlich bedämpft werden.

USB-Kabel weisen regelmäßig eine Schirmung, bspw. in Form eines Geflechtschirms auf. Auch bei dem erfindungsgemäßen Kabel ist ein solcher alle Aderpaare umlaufender gemeinsamer Schirm vorgesehen. Dieser Schirm ist geerdet und bildet besonders bevorzugt den Masseleiter (GND) des Kabels. Damit kann auf den bei herkömmlichen USB-Kabeln in Form einer weiteren Ader vorhandenen Masseleiter (Bezugszeichen 124 in Fig. 1) im Kabel verzichtet werden. Mit anderen Worten bildet der ohnehin vorhandene Schirm den Masseleiter, wodurch die Kompaktheit des Kabels bei gleichzeitiger Aufrechterhaltung der Schirmwirkung weiter verbessert werden kann. Insbesondere ist es in diesem Fall möglich, das Verseilungszentrum in Form einer Einzelader, nämlich der stromführenden Ader des USB-Kabels, auszubilden, was die Herstellung des verseilten Kabels einfacher macht, da keine weiteren störenden Adern vorhanden sind.

Im Hinblick auf ein wirksames Unterdrücken von äußeren Störungen hat es sich als zweckmäßig erwiesen, dass die Schlaglänge des schraubenlinienförmigen Verlaufs der einzelnen Aderpaare größer ist als 40 mm und kleiner ist als 120 mm, bevorzugt größer ist als 60 mm und kleiner ist als 100 mm, insbesondere etwa 80 mm beträgt. Die Schlaglänge ist die Länge der Strecke in Kabellängsrichtung, die ein Aderpaar für eine Windung um 360° um das Verseilungszentrum benötigt.

Gleichzeitig ist vorzugsweise in (allen) durch das Kabel verlaufenden Querschnittebenen der Abstand zwischen den Adern eines Aderpaars kleiner als der Abstand zwischen benachbarten Aderpaaren. Insbesondere liegen die beiden Adern von zumindest zwei Aderpaaren unmittelbar aneinander an, während sie jeweils einen Abstand zu der nächst benachbarten Ader des nächstliegenden Aderpaars einhalten. Zu diesem Zweck können Abstandhalteelemente zwischen den einzelnen Aderpaaren vorgesehen sein, wobei die Abstandhalteelemente zusammen mit den Aderpaaren um das gemeinsame Verseilungszentrum herum verseilt sein können. Hierdurch verlaufen die einzelnen Aderpaare besonders geordnet und in kompakter Anordnung durch das Kabel.

Erfindungsgemäß sind die beiden Adern von zumindest zwei Aderpaaren jeweils benachbart zueinander angeordnet, während die beiden Adern zumindest eines dritten Aderpaars voneinander beabstandet angeordnet sind. Die beiden Adern des dritten Aderpaars sind auf einander entgegengesetzten Seiten des Verseilungszentrums und vorzugsweise jeweils um etwa 90° versetzt zu den beiden anderen Aderpaaren angeordnet. Vorzugsweise ist das dritte Aderpaar das High-Speed-Aderpaar (D+ und D-) des USB-Kabels, und die anderen beiden Aderpaare sind die Super-Speed-Aderpaare (SSTX+ und SSTX-; SSRX+ und SSRX-) des USB-Kabels. Wichtig ist dabei, dass auch die Adern des zumindest einen dritten Aderpaars um das gemeinsame Verseilungszentrum herum verseilt sind.

Bei einer besonders bevorzugten Ausführungsform der Erfindung kontaktieren die die Aderpaare umlaufenden Schirmungen wie etwa die Folienschirme jeweils elektrisch den oben erläuterten gemeinsamen Schirm des Kabels, der alle Aderpaare umläuft ("Summenschirm"). Wenn der Summenschirm geerdet ist, sind damit auch die einzelnen Aderpaarschirme geerdet bzw. auf einem gemeinsamen elektrischen Niveau. Dabei hat es sich als zweckmäßig herausgestellt, wenn herstellungsbedingt vorhandene Spalte in den Folienschirmen jeweils radial nach außen weisen und damit dem Summenschirm zugewandt sind. Ferner kann in diesem Fall auf Masseleiter wie etwa Drain Wires verzichtet werden, die bei herkömmlichen Kabeln regelmäßig zusätzlich zu den beiden Adern des Aderpaars innerhalb der Folienschirme vorgesehen sind.

Ferner hat es sich als zweckmäßig herausgestellt, dass in (allen) durch das Kabel verlaufenden Querschnittsebenen die einzelnen Adern der Aderpaare jeweils im Wesentlichen denselben Abstand zu dem Verseilungszentrum aufweisen. Mit anderen Worten liegen die Zentren der einzelnen Adern der Aderpaare jeweils auf einem Kreis um das Verseilungszentrum.

Ein vorgesehener Abstand zwischen den einzelnen Aderpaaren kann durch seilartig in Längsrichtung des Kabels verlaufende Füllelemente sichergestellt werden, die zusammen mit den Aderpaaren schraubenlinienförmig um das gemeinsame Verseilungszentrum herum verlaufen können. Alternativ oder zusätzlich können die Füllelemente derart im Kabel angeordnet sein, dass sich insgesamt ein im Wesentlichen kreisrunder Kabelquerschnitt ergibt.

Bei einer bevorzugten Ausführungsform verlaufen neben den Aderpaaren und der zentral angeordneten weiteren Ader noch weitere Leiter in dem Kabel. Diese weiteren Leiter können je nach Bedarf zum Übertragen von Datensignalen, Steuersignalen, elektrischen Strömen o.dgl. vorgesehen sein. Die weiteren Leiter umlaufen nicht notwendigerweise das gemeinsame Verseilungszentrum schraubenlinienförmig, sondern sie können je nach Bedarf auch einen linearen Verlauf haben. Alternativ oder zusätzlich können die zusätzlichen Leiter anstelle der oben genannten seilartigen Füllelemente vorgesehen sein und deren Position im Kabel einnehmen.

Vorzugsweise kann in jeder Querschnittebene des Kabels jedem Aderpaar eine durch das Verseilungszentrum und zwischen den Adern des Paars durchlaufende Gerade zugeordnet werden, die die Adern des Paars nicht schneidet.

Bei einer bevorzugten Ausführungsform verläuft seilartig in Längsrichtung des Kabels ein Füllelement, das zusammen mit den Aderpaaren schraubenlinienförmig um das gemeinsame Verseilungszentrum herum verläuft, einen vorgesehen Abstand zwischen den Aderpaaren sicherstellt, und das an das Verseilzentrum angeformt ist. Dies erlaubt einen Verzicht auf Füllelemente in Form von separaten Bauteilen wie separaten Füllelementen und vereinfacht so die Fertigung des Kabels sowie den Logistikaufwand für die Fertigung. Dabei kann das angeformte Füllelement aus dem Material der Isolierung gebildet sein, das die Ader des Verseilzentrums ummantelt. Somit kann das Verseilzentrum mit dem angeformten Füllelement einstückig ausgebildet sein und bildet Nuten oder Vertiefungen, in die Adern und/oder Aderpaare teilweise eintauchen.

Bei einer bevorzugten Ausführungsform sind zwei elektrisch Leiter eines Aderpaares mit einer gemeinsamen, elektrisch isolierenden Ummantelung ummantelt. Dies vereinfacht die Fertigung eines derartigen Aderpaares.

Bei einer bevorzugten Ausführungsform ist ein elektrischer Leiter einer Einzelader mit einer elektrisch isolierenden Ummantelung mit elliptischem Querschnitt ummantelt. Die Einzelader kann eine von zwei Adern eines weiteren Aderpaares sein. Auch dies erlaubt einen Verzicht auf Füllelemente und vereinfacht so die Fertigung des Kabels.

In der nun folgenden Beschreibung wird die Erfindung unter Bezugnahme auf die beigefügten Zeichnungen beschrieben, die erfindungswesentliche und in der Beschreibung nicht näher herausgestellte Einzelheiten der Erfindung zeigen. Dabei zeigen:
- Fig. 1: eine Schnittansicht eines herkömmlichen USB-3.0-Kabels,
- Fig. 2: eine Schnittansicht einer ersten Ausführungsform eines erfindungsgemäßen Kabels,
- Fig. 3a: eine Schnittansicht einer zweiten Ausführungsform eines erfindungsgemäßen Kabels,
- Fig. 3b: eine Schnittansicht einer weiteren Ausführungsform eines Aderpaares eines erfindungsgemäßen Kabels, und
- Fig. 4: eine Schnittansicht einer dritten Ausführungsform eines erfindungsgemäßen Kabels.

In Fig. 2 ist eine erste Ausführungsform eines erfindungsgemäßen USB-3.x-Kabels 10" im Querschnitt dargestellt. Dieses Kabel 10" weist zwei Aderpaare 112, 114 auf (die beiden Super-Speed-Paare des USB-Kabels), die jeweils von einem eigenen Folienschirm 15 umgeben sind, der einen Summenschirm 30 elektrisch kontaktiert. Diese beiden Aderpaare 112, 114 sind auf einander entgegengesetzten Seiten einer zentralen stromführenden Ader 22 angeordnet und verlaufen schraubenlinienförmig um ein gemeinsames Verseilungszentrum 20 herum, das von der Ader 22 gebildet ist. Die beiden Adern eines dritten Aderpaars 116 (des High-Speed-Paars D+, D-) sind voneinander beabstandet im Kabel vorgesehen, und zwar auf einander entgegengesetzten Seiten der zentralen stromführenden Ader 22 jeweils um 90° versetzt zu den beiden Aderpaaren 112, 114. Auch die Adern des dritten Aderpaars 116 verlaufen verseilt um das Verseilungszentrum 20 herum, so dass das Kabel - abgesehen von einer Verdrehung um das Verseilungszentrum 20 - in beliebigen Querschnittebenen dieselbe Anordnung von Adern hat. Die beiden Adern des dritten Aderpaars 116 sind dabei unmittelbar angrenzend an den geerdeten Summenschirm 30 angeordnet, so dass sich eine quasi-massebezogene Übertragung praktisch ohne Kopplung in Richtung auf die zentrale stromführende Ader 22 ergibt.

Insgesamt ergibt sich eine im Wesentlichen 4-zählig drehsymmetrische Anordnung der Adern um das Verseilungszentrum 20 herum, wobei sich zum einen zwei Aderpaare 112, 114 und zum anderen zwei Einzeladern eines dritten Aderpaars 116 im Kabel 10" gegenüberliegen.

Ferner zeigt die Fig. 2, dass zwischen dem Verseilzentrum 20 und den beiden Aderpaaren 112, 114 sowie dem dritten Aderpaar 116 in diesem Ausführungsbeispiel vier Füllelemente 40 angeordnet sind.

Des Weiteren wird noch angemerkt, dass der Summenschirm 30 ein Geflecht aus elektrisch leitfähigen Fäden oder Drähten oder eine elektrisch leitfähige Folie aufweist.

In Fig. 3a ist eine zweite Ausführungsform eines erfindungsgemäßen USB-3.x-Kabels 10'" im Querschnitt dargestellt, dass sich von der ersten Ausführungsform dadurch unterscheidet, dass das Verseilzentrum 20 ein angeformtes Füllelement 40a aufweist. Das angeformte Füllelement 40a ist in der vorliegenden Ausführungsform aus dem Material der Isolierung gebildet, die die Ader 22 ummantelt. Somit ist in der zweiten Ausführungsform das Verseilzentrum 20 mit dem angeformten Füllelement 40a einstückig ausgebildet. Ferner bildet das Verseilzentrum 20 mit dem angeformten Füllelement 40a Nuten oder Vertiefungen, in die die beiden Aderpaare 112, 114 und das dritte Aderpaar 116 zumindest teilweise eintauchen.

Im Übrigen wird auf die oben beschriebenen Merkmale der ersten Ausführungsform der Erfindung verwiesen, die auch bei der zweiten Ausführungsform vorgesehen sein können.

In Fig. 3b ist eine weitere Ausführungsform der beiden Aderpaare 112, 114 dargestellt, die sich von der zweiten Ausführungsform dadurch unterscheidet, dass die beiden elektrischen Leiter der beiden Aderpaare 112, 114 von einer gemeinsamen, elektrisch isolierenden Ummantelung 200 umgeben sind.

In Fig. 4 ist eine dritte Ausführungsform eines erfindungsgemäßen USB-3.x-Kabels 10"" im Querschnitt dargestellt, die sich von der zweiten Ausführungsform dadurch unterscheidet, dass Ummantelungen 202a, 202b, die jeweils die beiden elektrischen Leiter des dritten Aderpaar 116 umgeben, einen elliptischen Querschnitt aufweisen.

Bei dieser Ausführungsform kann das Verseilungszentrum 20 einen kreisförmigen Querschnitt wie bei der in Fig. 2 gezeigte ersten Ausführungsform aufweisen. Alternativ kann das Verseilzentrum 20 aber auch analog zur zweiten Ausführungsform angeformte Füllelemente 40a aufweist. Ferner kann diese dritte Ausführungsform die in den Fig. 2 und 3a gezeigte Ausführungsform der beiden Aderpaare 112, 114 oder die in Fig. 3b gezeigte Ausführungsform der beiden Aderpaare 112, 114 aufweisen.
Die Erfindung ist nicht auf die beschriebenen Ausführungsformen beschränkt. Insbesondere ist das erfindungsgemäße Kabel nicht notwendigerweise ein USB-Kabel. Ferner kann das erfindungsgemäße Kabel auch mehr als drei verseilte Aderpaare aufweisen. Um einen drehsymmetrischen Aufbau sicherzustellen, kann mehr als ein Aderpaar durch ein Paar Füllelemente ersetzt sein. Erfindungsgemäß besonders wichtig ist die Verseilung der Aderpaare um ein gemeinsames Verseilungszentrum herum, wobei das Verseilungszentrum bevorzugt durch die zentral angeordnete, stromführende Ader eines USB-Kabels gebildet ist.

## Patentansprüche

1. Kabel (10"; 10'"; 10"") mit mindestens zwei Aderpaaren (112, 114), die jeweils zur Übertragung eines differentiellen Datensignals eingerichtet sind, wobei die mindestens zwei Aderpaare (112, 114) in Kabellängsrichtung schraubenlinienförmig um ein gemeinsames Verseilungszentrum (20) herum verlaufen, und mit zumindest einem weiteren Aderpaar (116), wobei die Adern des weiteren Aderpaars (116) voneinander beabstandet auf einander entgegengesetzten Seiten des Verseilungszentrums (20) angeordnet sind **dadurch gekennzeichnet, dass** das weitere Aderpaar (116) keine eigene Schirmung aufweist, wobei die Adern des weiteren Aderpaars (116) an einen gemeinsamen geerdeten Schirm (30) angrenzen, der alle Aderpaare (112, 114, 116) umläuft.

2. Kabel (10"; 10'"; 10"") nach Anspruch 1, **gekennzeichnet durch** drei schraubenlinienförmig um das gemeinsame Verseilungszentrum (20) herumverlaufende Aderpaare (112, 114, 116).

3. Kabel (10"; 10'"; 10"") nach Anspruch 1 oder 2, **dadurch gekennzeichnet, dass** das Kabel (10"; 10'"; 10"") ein USB-Kabel ist.

4. Kabel (10"; 10"'; 10"") nach Anspruch 3, **dadurch gekennzeichnet, dass** das gemeinsame Verseilungszentrum (20) eine vorzugsweise in der Kabelmitte verlaufende weitere Ader (22) aufweist, insbesondere die stromführende Ader des USB-Kabels.

5. Kabel nach Anspruch 4, **dadurch gekennzeichnet, dass** die weitere Ader (22) einen Leiter mit größerer Querschnittsfläche aufweist als die Leiter der Aderpaare (112, 114, 116).

6. Kabel nach Anspruch 4 oder 5, **dadurch gekennzeichnet, dass** die Querschnittsfläche des Leiters der weiteren Ader (22) größer ist als 0,5 mm² und kleiner ist als 1 mm².

7. Kabel (10"; 10'"; 10"") nach einem der Ansprüche 3 bis 6, **dadurch gekennzeichnet, dass** der gemeinsame geerdete Schirm (30) den Ground-Leiter des USB-Kabels bildet.

8. Kabel nach einem der vorhergehenden Ansprüche, **dadurch gekennzeichnet, dass** die Schlaglänge des schraubenlinienförmigen Verlaufs der Aderpaare (112, 114, 116) größer ist als 40 mm und kleiner ist als 120 mm.

9. Kabel (10"; 10"'; 10"") nach mindestens einem der vorhergehenden Ansprüche, **dadurch gekennzeichnet, dass** in durch das Kabel verlaufenden Querschnittebenen der Abstand zwischen den Adern eines Aderpaars (112, 114) jeweils kleiner ist als der Abstand zwischen benachbarten Aderpaaren (112, 114).

10. Kabel (10") nach Anspruch 1, **dadurch gekennzeichnet, dass** zum einen zwei Aderpaare (112, 114) und zum anderen die zwei Adern des weiteren Aderpaars (116) auf einander gegenüberliegenden Seiten des Verseilungszentrums (20) angeordnet sind.

11. Kabel (10"; 10"'; 10"") nach mindestens einem der vorhergehenden Ansprüche, **dadurch gekennzeichnet, dass** in durch das Kabel verlaufenden Querschnittsebenen die einzelnen Adern der Aderpaare (112, 114, 116) jeweils im Wesentlichen denselben Abstand zu dem Verseilungszentrum (20) aufweisen.

12. Kabel (10") nach mindestens einem der vorhergehenden Ansprüche, **gekennzeichnet durch** seilartig in Längsrichtung des Kabels verlaufende Füllelemente (40), die zusammen mit den Aderpaaren (112, 114, 116) schraubenlinienförmig um das gemeinsame Verseilungszentrum (20) herum verlaufen und einen vorgesehen Abstand zwischen den Aderpaaren (112, 114, 116) sicherstellen.

13. Kabel (10"') nach mindestens einem der vorhergehenden Ansprüche, **gekennzeichnet durch** ein seilartig in Längsrichtung des Kabels verlaufendes Füllelement (40a), das zusammen mit den Aderpaaren (112, 114, 116) schraubenlinienförmig um das gemeinsame Verseilungszentrum (20) herum verläuft, einen vorgesehenen Abstand zwischen den Aderpaaren (112, 114, 116) sicherstellt, und das an das Verseilzentrum (20) angeformt ist.

14. Kabel nach mindestens einem der vorhergehenden Ansprüche, **gekennzeichnet durch** zwei elektrische Leiter eines Aderpaares (112, 114), die mit einer gemeinsamen, elektrisch isolierenden Ummantelung ummantelt sind.

15. Kabel nach mindestens einem der vorhergehenden Ansprüche, **gekennzeichnet durch** einen elektrischen Leiter einer Einzelader (116), der mit einer elektrisch isolierenden Ummantelung mit elliptischen Querschnitt ummantelt ist.

## Claims

1. Cable (10"; 10"'; 10"") having at least two wire pairs (112, 114), which are each configured for the transmission of a differential data signal, wherein the at least two wire pairs (112, 114) run helically around a common stranding center (20) in the longitudinal direction of the cable, and having at least one further wire pair (116), wherein the wires of the further wire pair (116) are arranged at a distance from one another on opposite sides of the stranding center (20), **characterized in that** the further wire pair (116) does not have its own shielding, wherein the wires of the further wire pair (116) adjoin a common grounded shielding (30) which surrounds all wire pairs (112, 114, 116).

2. Cable (10"; 10"'; 10"") according to claim 1, **characterized by** three wire pairs (112, 114, 116) running helically around the common stranding center (20).

3. Cable (10"; 10'"; 10"") according to claim 1 or 2, **characterized in that** the cable (10"; 10"'; 10"") is a USB cable.

4. Cable (10"; 10'"; 10"") according to claim 3, **characterized in that** the common stranding center (20) comprises a further wire (22) that preferably runs in the middle of the cable, in particular the current-carrying wire of the USB cable.

5. Cable according to claim 4, **characterized in that** the further wire (22) comprises a conductor with a larger cross-sectional area than the conductors of the wire pairs (112, 114, 116).

6. Cable according to claim 4 or 5, **characterized in that** the cross-sectional area of the conductor of the further wire (22) is greater than 0.5 mm² and less than 1 mm².

7. Cable (10"; 10"'; 10"") according to one of claims 3 to 6, **characterized in that** the common grounded shielding (30) forms the ground conductor of the USB cable.

8. Cable according to one of the preceding claims, **characterized in that** the lay length of the helical course of the wire pairs (112, 114, 116) is greater than 40 mm and less than 120 mm.

9. Cable (10"; 10'"; 10"") according to at least one of the preceding claims, **characterized in that** the distance between the wires of a wire pair (112, 114) in cross-sectional planes running through the cable is smaller than the distance between adjacent wire pairs (112, 114).

10. Cable (10") according to claim 1, **characterized in that** two wire pairs (112, 114) on the one hand and the two wires of the further wire pair (116) on the other hand are arranged on opposite sides of the stranding center (20).

11. Cable (10"; 10"'; 10"") according to at least one of the preceding claims, **characterized in that** the individual wires of the wire pairs (112, 114, 116) in cross-sectional planes running through the cable each have substantially the same distance from the stranding center (20).

12. Cable (10") according to at least one of the preceding claims, **characterized by** filling elements (40) running like a rope in the longitudinal direction of the cable, which helically run, together with the wire pairs (112, 114, 116), around the common stranding center (20) and ensure an intended distance between the wire pairs (112, 114, 116).

13. Cable (10"') according to at least one of the preceding claims, **characterized by** a filling element (40a) which runs like a rope in the longitudinal direction of the cable and which, together with the wire pairs (112, 114, 116), runs helically around the common stranding center (20), which ensures an intended distance between the wire pairs (112, 114, 116), and which is molded onto the stranding center (20).

14. Cable according to at least one of the preceding claims, **characterized by** two electrical conductors of a wire pair (112, 114), which are sheathed with a common, electrically insulating sheath.

15. Cable according to at least one of the preceding claims, **characterized by** an electrical conductor of a single wire (116), which is sheathed with an electrically insulating sheath having an elliptical cross section.

## Revendications

1. Câble (10" ; 10"' ; 10"") comportant au moins deux paires de brins (112, 114) qui sont chacune conçues pour transmettre un signal de données différentiel, lesdites au moins deux paires de brins (112, 114) s'étendant en hélice dans la direction longitudinale du câble autour d'un centre de toronnage commun (20), et comportant au moins une autre paire de brins (116), les brins de l'autre paire de brins (116) étant disposés à distance les uns des autres sur des côtés opposés du centre de toronnage (20),
**caractérisé en ce que** l'autre paire de brins (116) ne présente pas de blindage propre, les brins de l'autre paire de brins (116) étant adjacents à un blindage commun mis à la terre (30) qui s'étend autour de toutes les paires de brins (112, 114, 116).

2. Câble (10" ; 10'" ; 10"") selon la revendication 1, **caractérisé par** trois paire de brins (112, 114, 116) s'étendant en hélice autour du centre de toronnage commun (20).

3. Câble (10" ; 10'" ; 10"") selon la revendication 1 ou 2, **caractérisé en ce que** le câble (10" ; 10"' ; 10"") est un câble USB.

4. Câble (10" ; 10'" ; 10"") selon la revendication 3, **caractérisé en ce que** le centre de toronnage commun (20) présente un autre brin (22) s'étendant de préférence au centre du câble, en particulier le brin conducteur de courant du câble USB.

5. Câble selon la revendication 4, **caractérisé en ce que** l'autre brin (22) présente un conducteur ayant une surface de section transversale plus grande que les conducteurs des paires de brins (112, 114, 116).

6. Câble selon la revendication 4 ou 5, **caractérisé en ce que** la surface de section transversale du conducteur de l'autre brin (22) est supérieure à 0,5 mm² et inférieure à 1 mm².

7. Câble (10" ; 10"' ; 10"") selon l'une des revendications 3 à 6, **caractérisé en ce que** le blindage commun mis à la terre (30) forme le conducteur de terre du câble USB.

8. Câble selon l'une des revendications précédentes, **caractérisé en ce que** le pas de l'extension hélicoïdale des paires de brins (112, 114, 116) est supérieur à 40 mm et inférieur à 120 mm.

9. Câble (10" ; 10"' ; 10"") selon au moins l'une des revendications précédentes, **caractérisé en ce que**, dans des plans de section transversale passant à travers le câble, la distance entre les brins d'une paire de brins (112, 114) est à chaque fois inférieure à la distance entre des paires de brins adjacentes (112, 114).

10. Câble (10") selon la revendication 1, **caractérisé en ce que**, d'une part, deux paires de brins (112, 114) et, d'autre part, les deux brins de l'autre paire de brins (116) sont disposés sur des côtés opposés du centre de toronnage (20).

11. Câble (10" ; 10"' ; 10"") selon au moins l'une des revendications précédentes, **caractérisé en ce que**, dans des plans de section transversale passant à travers le câble, les brins individuels des paires de brins (112, 114, 116) présentent chacun sensiblement la même distance par rapport au centre de toronnage (20).

12. Câble (10") selon au moins l'une des revendications précédentes, **caractérisé par** des éléments de remplissage (40) qui s'étendent à la manière de cordes dans la direction longitudinale du câble et qui, conjointement avec les paires de brins (112, 114, 116), s'étendent en hélice autour du centre de toronnage commun (20) et assurent un espacement prévu entre les paires de brins (112, 114, 116).

13. Câble (10"') selon au moins l'une des revendications précédentes, **caractérisé par** un élément de remplissage (40a) qui s'étend à la manière d'une corde dans la direction longitudinale du câble et qui, conjointement avec les paires de brins (112, 114, 116), s'étend en hélice autour du centre de toronnage commun (20), assure un espacement prévu entre les paires de brins (112, 114, 116) et est formé sur le centre de toronnage (20).

14. Câble selon au moins l'une des revendications précédentes, **caractérisé par** deux conducteurs électriques d'une paire de brins (112, 114) qui sont enrobés d'un enrobage électriquement isolant commun.

15. Câble selon au moins l'une des revendications précédentes, **caractérisé par** un conducteur électrique d'un brin individuel (116) qui est enrobé d'un enrobage électriquement isolant de section transversale elliptique.
